# EUROPÄISCHE PATENTSCHRIFT

(11) **EP 0 857 677 B1**
(45) Veröffentlichungstag und Bekanntmachung des Hinweises auf die Patenterteilung: **26.06.2002**
(21) Anmeldenummer: 98100829.5
(22) Anmeldetag: 20.01.1998
(51) Int. Cl.: B65H 16/06, B65H 16/10

(54) **Vorrichtung zum Abrollen von auf einer Rolle befindlichem, einseitig selbstklebend ausgerüstetem Material**
Device to unwind a single-sided self-adhesive material from a reel
Dispositif pour dérouler un matériau auto-adhésif sur une face et se trouvant sur une bobine

(30) Priorität: 07.02.1997 DE 19704559
(43) Veröffentlichungstag der Anmeldung: 12.08.1998
(73) Patentinhaber: Tesa AG, 20253 Hamburg (DE)
(72) Erfinder: Bradersen, Hans-Jürgen, 22609 Hamburg (DE); Schulze, Reiner, 20259 Hamburg (DE); Hebbel, Gerd, 22523 Hamburg (DE); Patino, German, 21029 Hamburg (DE); Steinforth, Johannes, 21640 Bliedersdorf (DE)

(56) Entgegenhaltungen:
- FR-A- 2 225 022
- GB-A- 2 301 556
- US-A- 4 026 487
- US-A- 4 519 595

## Beschreibung

Die Erfindung betrifft eine Vorrichtung, mit Hilfe derer auf einer Rolle befindliches, einseitig selbstklebend ausgerüstetes Material abgerollt werden kann.

Insbesondere das Abwickeln von breiten Rollen aus selbstklebend beschichteten Materialien, beispielsweise von Rollen mit einer Breite von einem Meter, gestaltet sich als sehr schwierig. Bekannt ist, eine derartige Rolle mittels einer entsprechenden Vorrichtung zu halten, und das Material von der Rolle mit einer fest installierten und angetriebenen Abzugswalze abzuziehen. Dadurch, daß der Durchmesser der Rolle im Laufe der Zeit abnimmt, vergrößert sich kontinuierlich der Abstand zwischen Rolle und Abzugswalze. Dies hat zur Folge, daß sich am Abzugspunkt des Materials von der Rolle ständig wechselnde Verhältnisse einstellen. Die daraus resultierenden schwankenden Zugspannungen im abgewickelten Material erschweren die Verwendung desselben in nachfolgenden Verfahrensschritten.
Um diesen Nachteil zu vermeiden, kann die Abzugswalze mit einer entsprechenden Regelung so nachgeführt werden, daß die Rolle und die Abzugswalze in ständigem Kontakt gehalten werden. Dem Vorteil des gleichmäßigen Abwickelns des Materials steht aber der sehr aufwendige und teure Verstellmechanismus samt Regelung gegenüber.

US 4 026 187 offenbart eine zum Abwickeln von breiten Rollen geeigneten Abrollvorichtung, welche zur Nachführung der Rollen Schwenkarmen mit Pneumatikzylindern aufweist.

Aufgabe der Erfindung war es, eine Vorrichtung zur Verfügung zu stellen, die bei einer sehr einfachen konstruktiven Gestaltung einen gleichmäßigen Abzug eines einseitig selbstklebend ausgerüsteten Materials von einer Rolle ermöglicht.

Gelöst wird diese Aufgabe durch eine Vorrichtung, wie sie in Anspruch 1 dargelegt ist. Weiterbildungen der erfindungsgemäßen Vorrichtung sind dabei Gegenstand der Unteransprüche.

Demgemäß besteht die Vorrichtung zum Abrollen von auf einer Rolle befindlichem, einseitig selbstklebend ausgerüstetem Material aus zwei Halterungen, die jeweils eine Aussparung zur Aufnahme der Rolle aufweisen und die so angeordnet sind, daß sie eine Kulissenführung für die dazwischen befindliche Rolle bilden, wobei die Halterungen derart sind, daß die Rolle durch ihr eigenes Gewicht fest an einer angetriebenen Abzugswalze liegt, des weiteren aus der angetriebenen Abzugswalze, die mit einem elastischen Material umwickelt ist und die so angeordnet ist, daß das Material mit der nichtklebenden Seite von der Rolle über die Abzugswalze abgezogen wird, wobei durch die Kulissenführung die Rolle über die gesamte Breite der Rolle in direktem Kontakt mit der Abzugswalze gehalten ist.

Die Ausnehmungen der Halterungen weisen vorzugsweise die Form eines nach oben offenen, geneigten "U"'s auf, wobei der Neigungswinkel zwischen 10° und 80° liegen kann. Die Ausnehmungen dienen zur Aufnahme des Kernrohres, auf das das selbstklebend beschichtete Material gewickelt ist. Wenn das Kernrohr nicht über die seitliche Kante der Materialrolle hinausragt, werden zur Aufnahme der Rolle Dome verwendet, die in das Kemrohr eingeschoben werden und die bis in die Ausnehmungen reichen. Bedingt durch diese Art der Kulissenführung sinkt die Rolle durch ihr eigenes Gewicht soweit in den Halterungen ab, bis sie fest an der angetriebenen Abzugswalze liegt, und zwar über die gesamte Breite der Rolle.

Auf der Abzugswalze befindet sich ein elastisches Material. Durch die Verwendung des elastischen Materials wird zum einen ein besonders schonender Abzug des Materials von der Rolle erreicht, denn das elastische Material ist aufgrund der Elastizität in der Lage, kleine Unebenheiten auf der Rolle hervorragend auszugleichen.
Auf der anderen Seite ergibt das elastische Material einen erhöhten Reibungskoeffizienten zwischen Material und Abzugswalze, so daß insbesondere auch stark klebende
Materialien bei gegebenenfalls kleinen Umschlingungswinkeln auf der Abzugswalze abgezogen werden können.
Das elastische Material wirkt vergleichbar einer Feder, so daß in Verbindung mit der Kulissenführung während des Abwickeln der Rolle über die gesamte Länge der Abzugslinie annähernd konstante Bedingungen herrschen, zumal während des Abwickelvorganges die Rolle durch die auftretenden Kräfte konstruktionsbedingt zusätzlich an die Abzugswalze gezogen wird.
Als besonders vorteilhaft hat sich dabei die Verwendung von Schaumstoff als elastisches Material erwiesen, ganz besonders, wenn dieser selbstklebend beschichtet in Form einer endlosen Bahn vorliegt und in einer spiralförmigen, lückenlosen Wicklung auf der Abzugswalze aufgebracht ist.

Der Antrieb der Abzugswalze kann mittels eines üblichen Elektromotors erfolgen, der beispielsweise in der Abzugswalze angebracht wird. Aber auch ein friktionaler Antrieb über Riemen ist möglich.

Für die Schaltung des Antriebs der Abzugswalze wird vorzugsweise ein Schaltmechanismus verwendet, der durch Zug am Material betätigt wird. Wird hinter der Vorrichtung am Material gezogen, baut sich in dem Material eine Spannung auf, die zum Auslösen eines Schalters genutzt werden kann, beispielsweise in Form einer federnd gelagerten Schaltwalze, über die das Material geführt wird, und die hinter der Abzugswalze angeordnet ist. Durch die anwachsende Spannung in dem Material wird hierbei die zur Lagerung genutzte Feder zusammengepreßt, bis eine Stellung erreicht ist, in der ein Kontakt ausgelöst wird, der wiederum zum Anschalten des Antriebs der Abzugswalze genutzt wird. Läßt auf der anderen Seite die Spannung in dem Material beispielsweise durch einen Riß nach, wird die Schaltwalze durch die sich entspannende Feder über die normale Stellung hinaus gegen einen zweiten Kontakt gedrückt, der das sofortige Abschalten des Antriebs bewirkt. Ein unkontrolliertes Abwickeln der Bahn ist somit nahezu unmöglich.

Statt mit elastischem Material umwickelt kann die Abzugswalze aber auch als Saugwalze ausgebildet sein. In Abhängigkeit von der notwendigen Abzugskraft wird dabei der Unterdruck in der Abzugswalze vorgewählt, um einen sicheren Abzug des Material von der Rolle zu gewährleisten.

Insbesondere bei stark klebenden Materialien zeigt sich die Verwendung einer Führungswalze zwischen Rolle und Abzugswalze als vorteilhaft. Die Führungswalze steht über die gesamte Breite der Rolle in direktem Kontakt mit der Rolle, wobei der Abzug des Materials über die Führungswalze mit der nichtklebenden Seite erfolgt. Ein Kontakt zwischen Führungswalze und Abzugswalze beziehungsweise Abzugswalze und Rolle ist nicht vorhanden.
Da die Führungswalze den Abzugswinkel des Materials von der Rolle verringert, was zu einer weiteren Steigerung der Gleichmäßigkeit des Abzugs und damit einhergehend zu einer Verringerung der Belastung des Materials führt, wird der Durchmesser der Führungswalze so klein wie möglich gewählt. Allerdings bedingen die auftretenden Kräfte während des Abzugs, die besonders bei breiten Rollen mit stark klebendem Material erheblich sein können, daß der Durchmesser der Führungswalze nicht zu klein gewählt werden kann. Denn es muß eine ausreichende Festigkeit der Führungswalze gewährleistet sein.
Des weiteren resultiert aus der Verwendung der Führungswalze eine deutliche Verringerung des Abzuggeräusches.
Die Führungswalze kann anstatt als Walze auch als Führungsprofil ausgeführt sein.

Die erfindungsgemäße Vorrichtung ist zum Abwickeln einer Vielzahl von selbstklebend beschichteten Materialien geeignet. Als besonders vorteilhaft stellt sich aber dar die Verwendung der Vorrichtung zum Abrollen von großflächigem, einseitig selbstklebend ausgerüstetem Material, das zum Schutz von Oberflächen Verwendung findet, bevorzugt von Oberflächen von Automobilkarosserien, ganz besonders bevorzugt von lackierten Automobilkarosserien.

Die Vorrichtung ist bedingt durch die einfache konstruktive Gestaltung insbesondere bei breiten Materialbahnen geeignet, den Abwickelvorgang durch manuelles Ziehen am Material zu starten. Anschließend kann dann das von der Vorrichtung gelieferte Material in Handarbeit auf den gewünschten Flächen appliziert werden. Aber auch die Verwendung der erfindungsgemäßen Vorrichtung im semi-automatischen oder automatischen Applizieren ist ohne Einschränkung möglich.

Hinter der Vorrichtung kann das Material entsprechend weiterverarbeitet werden. So liegt auch die Kombination der Vorrichtung mit einer Schneidvorrichtung zur Herstellung abgelängter Stücke nicht außerhalb des Erfindungsgedankens.

Im folgenden sollen anhand zweier Figuren die erfindungsgemäße Vorrichtung sowie eine bevorzugte Ausführungsform derselben näher erläutert werden.

Wie in Figur 1 dargestellt, befindet sich die Rolle (1) mit dem selbstklebend beschichteten Material zwischen zwei Halterungen (2), die auf einer Traverse (3) befestigt sind. Zur Fixierung der Rolle (1) finden zwei Dome (4) Verwendung, die in das Kemrohr (11) der Rolle (1) eingeschoben sind. Jede der beiden Halterungen (2) weist eine U-förmige Ausnehmung (21) auf. Durch die Neigung der Ausnehmung (21) ist gewährleistet, daß die Rolle (1) bedingt durch die eigene Schwerkraft über die gesamte Breite der Rolle (1) fest an der Abzugswalze (5) anliegt, in deren Inneren sich der Antriebsmotor (51) befindet. Weiterhin ist auf der Abzugswalze (5) eine Schaumstoffauflage (52) als elastisches Material aufgebracht.
Während des Betriebs treibt die Abzugswalze (5) die Rolle (1) an. An der Linie, an der sich die Abzugswalze (5) und die Rolle (1) berühren, erfolgt gleichzeitig die Abnahme des Materials (12) von der Rolle (1), und zwar wegen der Schaumstoffauflage (52) besonders schonend, wobei das Material (12) mit der nichtklebenden Seite über die Abzugswalze (5) läuft. Das Material (12) wird über die Abzugswalze (5) einer Schaltwalze (6) zugeführt. Mit Hilfe der Feder (61) ist die Schaltwalze (6) je nach Spannung in der Bahn des Materials (12) in der Lage, den Antriebsmotor (51) der Abzugswalze (5) an- oder auszuschalten.
Nach der Schaltwalze (6) wird das Material (12) in die weiterverarbeitenden Schritte geführt, die hier nicht näher dargestellt sind.

In Figur 2 ist eine bevorzugte Ausführungsform der Vorrichtung gezeigt. Die Vorrichtung weist neben den bereits in Figur 1 beschriebenen Bauteilen zwischen der Rolle (1) und der Abzugswalze (5) die Führungswalze (7) auf, die aufgrund ihres geringen Durchmessers den möglichen Abzugswinkel des Materials (12) von der Rolle (1) stark einschränkt und damit zu einer nochmals verbesserten Abnahme des Materials (12) führt. Ein eigener Antrieb der Führungswalze (7) ist hierbei nicht vorgesehen.

## Patentansprüche

1. Vorrichtung zum Abrollen von auf einer Rolle (1) befindlichem, einseitig selbstklebend ausgerüstetem Material (12), bestehend aus
zwei Halterungen (2), die jeweils eine Aussparung (21) zur Aufnahme der Rolle (1) aufweisen und die so angeordnet sind, daß sie eine Kulissenführung für die dazwischen befindliche Rolle (1) bilden,
wobei die Halterungen (2) derart sind, daß die Rolle (1) durch ihr eigenes Gewicht fest an einer angetriebenen Abzugswalze (5) liegt,
der angetriebenen Abzugswalze (5), die mit einem elastischen Material (52) umwickelt ist und die so angeordnet ist, daß das Material (12) mit der nichtklebenden Seite von der Rolle (1) über die Abzugswalze (5) abgezogen wird,
wobei durch die Kulissenführung die Rolle (1) über die gesamte Breite der Rolle (1) in direktem Kontakt mit der Abzugswalze (5) gehalten ist.

2. Vorrichtung nach Anspruch 1, **dadurch gekennzeichnet, daß**
zwischen Rolle (1) und Abzugswalze (5) eine Führungswalze (7) angeordnet ist, die über die gesamte Breite der Rolle (1) in direktem Kontakt mit der Rolle (1) steht, und über die der Abzug des Materials (12) mit der nichtklebenden Seite erfolgt, wobei die Abzugswalze (5) die Rolle (1) und die Führungswalze (7) die Abzugswalze (5) nicht berühren.

3. Vorrichtung nach den Ansprüchen 1 oder 2, **dadurch gekennzeichnet, daß**
die Schaltung des Antriebs (51) der Abzugswalze (5) mittels eines Schaltmechanismus erfolgt, der durch Zug am Material (12) betätigt wird.

4. Vorrichtung nach Anspruch 3, **dadurch gekennzeichnet, daß**
der Schaltmechanismus von einer mit einer Feder (61) gelagerten Schaltwalze (6) gebildet ist, über die das Material (12) geführt wird, und die hinter der Abzugswalze (5) angeordnet ist.

5. Vorrichtung nach den Ansprüchen 1 bis 4, **dadurch gekennzeichnet, daß**
das auf der Abzugswalze (5) befindliche elastische Material (52) ein Schaumstoff ist.

6. Vorrichtung nach Anspruch 5, **dadurch gekennzeichnet, daß**
der in Form einer endlosen Bahn vorliegende, selbstklebend beschichtete Schaumstoff in einer spiralförmigen, lückenlosen Wicklung auf der Abzugswalze (5) aufgebracht ist.

7. Verwendung einer Vorrichtung gemäß Anspruch 1 zum Abrollen von großflächigem, einseitig selbstklebend ausgerüstetem Material, das zum Schutz von Oberflächen Verwendung findet, bevorzugt von Oberflächen von Automobilkarosserien, ganz besonders bevorzugt von lackierten Automobilkarosserien.

## Claims

1. Device for unrolling one-sided self-adhesive material (12) located on a roll (1), comprising two holders (2), each of which has a cut-out (21) to accommodate the roll (1) and which are arranged in such a way that they form a slotted guide for the roll (1) located between them,
the holders being such that the roll, as a result of its own weight, rests firmly on a driven draw-off roll, the driven draw-off roll (5), which has elastic material (52) wound around it and is arranged in such a way that the material (12) is drawn off the roll (1) using the non-adhesive side over the draw-off roll (5),
the roll (1) being held by the slotted guide in direct contact with the draw-off roll (5) over the entire width of the roll (1).

2. Device according to Claim 1, **characterized in that** there is arranged between the roll (1) and draw-off roll (5) a guide roll (7), which is in direct contact with the roll (1) over the entire width of the roll (1), and over which the material (12) is drawn off using the non-adhesive side, the draw-off roll (5) not touching the roll (1) and the guide roll (7) not touching the draw-off roll (5).

3. Device according to Claim 1 or 2, **characterized in that** the switching of the drive (51) of the draw-off roll (5) is performed by means of a switching mechanism which is actuated by tension on the material (12).

4. Device according to Claim 3, **characterized in that** the switching mechanism is formed by a switching roll (6) which is supported by a spring (61), over which roll (6) the material (12) is guided, and which roll (6) is arranged downstream of the draw-off roll (5).

5. Device according to Claims 1 to 4, **characterized in that** the elastic material (52) on the draw-off roll (5) is a foamed material.

6. Device according to Claim 5, **characterized in that** the foamed material, which is present in the form of a continuous web and is self-adhesively coated, is applied to the draw-off roll (5) in a spiral, gap-free winding.

7. Use of a device according to Claim 1 for unrolling large-area, one-sided self-adhesive material, which is used to protect surfaces, preferably surfaces of car bodies, quite particularly preferably of painted car bodies.

## Revendications

1. Dispositif pour le déroulement d'une matière (12) rendue auto-adhésive sur une face et se trouvant sur une bobine (1), se composant
de deux supports (2), qui présentent chacun un espace évidé (21) destiné à recevoir la bobine (1) et qui sont disposés d'une manière telle qu'ils forment un guidage coulissant pour la bobine (1) se trouvant entre eux,
dans lequel les supports (2) sont tels que la bobine (1) s'applique fermement par son propre poids sur un cylindre de prélèvement motorisé (5),
du cylindre de prélèvement motorisé (5), qui est enveloppé par une matière élastique (52) et qui est disposé de telle manière que la matière (12) soit prélevée de la bobine (1) par sa face non adhésive via le cylindre de prélèvement (5), dans lequel la bobine (1) est maintenue en contact direct, par le guidage coulissant, avec le cylindre de prélèvement (5) sur toute la largeur de la bobine (1).

2. Dispositif suivant la revendication 1, **caractérisé en ce qu'**un cylindre de guidage (7) est disposé entre la bobine (1) et le cylindre de prélèvement (5), et est en contact direct avec la bobine (1) sur toute la largeur de la bobine (1), et via lequel se produit le prélèvement de la matière (12) avec la face non adhésive, dans lequel le cylindre de prélèvement (5) ne touche pas la bobine (1) et le cylindre de guidage (7) ne touche pas le cylindre de prélèvement (5).

3. Dispositif suivant les revendications 1 ou 2, **caractérisé en ce que** le démarrage de l'entraînement (51) du cylindre de prélèvement (5) se fait au moyen d'un mécanisme de démarrage, qui est actionné par une traction sur la matière (12).

4. Dispositif suivant la revendication 3, **caractérisé en ce que** le mécanisme de démarrage est formé par un cylindre de démarrage (6) supporté par un ressort (61), et autour duquel la matière (12) est conduite et qui est disposé après le cylindre de prélèvement (5).

5. Dispositif suivant les revendications 1 à 4, **caractérisé en ce que** la matière élastique (52) se trouvant sur le cylindre de prélèvement (5) est une mousse.

6. Dispositif suivant la revendication 5, **caractérisé en ce que** la mousse à revêtement, auto-adhésif se trouvant sous la forme d'une bande sans fin est enroulée en une spire de forme hélicoïdale sans discontinuités sur le cylindre de prélèvement (5).

7. Utilisation d'un dispositif suivant la revendication 1 pour le déroulement d'une matière de grande étendue rendue auto-adhésive sur une face, qui est employée pour la protection de surfaces, de préférence de surfaces de carrosseries automobiles, avec une préférence toute particulière pour des carrosseries automobiles laquées.
